# DEMANDE DE BREVET EUROPEEN

(11) **EP 2 848 140 A1**
(43) Date de publication de la demande: **18.03.2015**
(21) Numéro de dépôt: 13184414.4
(22) Date de dépôt: 13.09.2013
(51) Int. Cl.: A43B 11/00

(54) **Chaussure à contrefort mobile**

(71) Demandeur: Pais, Mickael, 1205 Geneve (CH)
(72) Inventeur: Pais, Mickael, 1205 Geneve (CH)
(74) Mandataire: Bugnion Genève

(57) **Abrégé**

Chaussure munie d'un contrefort mobile.

## Description

L'invention concerne le domaine des chaussures. L'invention porte en particulier sur une chaussure à contrefort mobile.

Parmi les types de chaussure disponible sur le marché, il s'en trouve un type particulier qui est celui des chaussures à contrefort, c'est-à-dire les chaussures qui sont munies d'un contrefort. Ce type de chaussure se retrouve aussi bien dans les modèles de chaussure pour homme que dans les modèles pour femmes. Or, il apparaît que, pour chausser ou déchausser des chaussures munies d'un contrefort, il est nécessaire de glisser le pied dans l'espace situé entre le contrefort et la languette de la chaussure. Il arrive parfois, en fonction du modèle de chaussure, que cet espace soit relativement réduit et, dans de tels cas, l'opération d'enfilage de la chaussure peut nécessiter de devoir se pencher, d'avoir à se servir de ses mains ou d'avoir recours à un chausse-pied. De telles chaussures à contrefort ne se prêtent donc pas à un enfilage rapide de la chaussure.

Le but premier but de la présente invention est de proposer une chaussure qui permette un enfilage rapide.

Un deuxième but de la présente invention est de fournir une chaussure qui puisse être enfilée sans qu'il soit nécessaire de se pencher, de faire usage de ses mains ou d'utiliser un chausse-pied.

Un troisième but de l'invention est de fournir une chaussure à lacets qui permette un enfilage sans qu'il soit nécessaire de desserrer les lacets.

Ces buts sont atteints par une chaussure comprenant un dispositif de rappel de sorte que, sous l'effet d'une force appliquée sur la partie supérieure du contrefort de la chaussure, au moins une partie dudit contrefort se déplace vers une position basse et, en l'absence d'une force appliquée sur la partie supérieure du contrefort de la chaussure, ladite au moins une partie dudit contrefort se déplace automatiquement dans une position haute.

Ainsi, il n'est pas nécessaire, pour enfiler ou déchausser une chaussure selon l'invention, de se baisser, d'utiliser ses mains ou de faire usage d'un chausse-pied.

Une force de pression appliquée sur la partie supérieure du contrefort de la chaussure permet d'augmenter l'espace entre le contrefort et la languette de la chaussure et facilite ainsi l'entrée du pied dans la chaussure.

Selon une caractéristique de l'invention, ladite chaussure peut comprendre un élément de soutien et ledit dispositif de rappel peut comprendre des moyens de guidage.

Selon une variante de l'invention, lesdits moyens de guidage peuvent comprendre un premier rail de guidage.

Alternativement, lesdits moyens de guidage peuvent comprendre un deuxième rail de guidage.

Selon une caractéristique avantageuse, ledit dispositif de rappel peut comprendre des moyens de rappel.

Selon une variante de l'invention, lesdits moyens de rappel peuvent comprendre au moins un ressort.

Alternativement, lesdits moyens de rappel peuvent comprendre un élément de rappel en un matériau compressible à mémoire de forme.

Selon une autre caractéristique de l'invention, lesdits moyens de rappel peuvent comprendre un élément de rappel en un matériau élastique.

Selon une variante de l'invention, ledit élément de soutien peut comprendre au moins un premier et un deuxième élément rigide, ledit premier élément rigide étant lié audit deuxième élément rigide par un moyen de liaison.

Selon une autre variante de l'invention, chacun desdits premier et deuxième éléments rigides peut comprendre des moyens d'interaction conformés et agencés pour interagir avec lesdits moyens de guidage.

Selon une autre caractéristique de l'invention, l'élément de soutien peut être intégré au sein du contrefort de ladite chaussure.

Selon une autre variante de l'invention, ledit dispositif de rappel peut être intégré au sein de la chaussure.

Alternativement, ledit dispositif de rappel peut être intégré au sein du contrefort de ladite chaussure.

Selon une caractéristique, ladite position basse peut être telle que l'enfilage de la chaussure est facilité.

Selon une caractéristique alternative, la position haute est telle qu'elle permet un maintien efficace du pied.

L'invention sera mieux comprise par l'homme du métier à la lecture de la description détaillée en relation avec les figures, dans lesquelles :
- La figure 1 représente une chaussure selon l'invention lorsqu'aucune pression n'est appliquée sur la partie supérieure du contrefort ;
- La figure 2 représente une chaussure selon l'invention lorsqu'une pression appliquée sur la partie supérieure du contrefort fait passer ce dernier de sa position haute à sa position basse ;
- La figure 3 représente une vue en perspective partielle de l'arrière d'une chaussure selon l'invention ;
- La figure 4 représente un élément de soutien d'une chaussure selon l'invention.

La figure 1 montre une vue de profil d'une chaussure 1 selon l'invention. La chaussure 1 est munie d'un contrefort 2 mobile pouvant se déplacer entre une position haute (représentée figure 1) et une position basse (représentée figure 2). Lorsque le contrefort 2 est en position haute, le maintien du pied est similaire à celui qu'on trouve avec une chaussure à contrefort traditionnelle. Lorsque le contrefort 2 est en position basse, l'augmentation induite de l'espace entre la languette 7 de la chaussure 1 et le contrefort 2 permet de faciliter les opérations consistant à chausser et déchausser la chaussure 1.

Il convient de noter que, au sens de la présente invention, on entend donc par « contrefort » la partie arrière de la chaussure, celle destinée à entrer en contact avec le talon de celle ou celui qui la porte.

La chaussure 1 selon l'invention est en outre munie d'un dispositif de rappel 3 solidaire du contrefort 2 qui permet, premièrement, d'autoriser le déplacement du contrefort 2 vers sa position basse lorsqu'une force (F) est appliquée par l'utilisateur, par exemple au moyen de son pied, sur la partie supérieure 4 du contrefort 2. Le dispositif de rappel 3 permet en outre de rappeler automatiquement le contrefort 2 en position haute lorsqu'aucune force n'est appliquée par l'utilisateur sur la partie supérieure 4 de celui-ci.

Le dispositif de rappel 3 peut avantageusement être intégré au sein du contrefort 2. Alternativement, le dispositif de rappel peut être intégré au sein de la chaussure à un autre endroit que le contrefort 2.

Selon le mode de réalisation préféré de l'invention représenté sur les figures 1 et 2, le dispositif de rappel 3 comprend deux ressorts 5 disposés de chaque côté du contrefort 2. Lorsqu'une force (F), significative relativement à la raideur du ressort, est appliquée par l'utilisateur sur la partie supérieure 4 du contrefort 2, les ressorts 5 se compriment et le contrefort se déplace vers sa position basse. Lorsque l'utilisateur relâche la pression sur la partie supérieure du contrefort 2, les ressorts 5 se détendent et le contrefort 2 est automatiquement rappelé vers sa position haute.

Selon le mode de réalisation préféré, représenté sur les figures 1 et 2, c'est tout le contrefort 2 qui peut se déplacer entre une position haute et une position basse. Alternativement, on peut imaginer que ce ne soit qu'une partie du contrefort 2 qui se déplace, le contrefort 2 n'étant ainsi que partiellement mobile.

Alternativement, le dispositif de rappel 3 peut ne comprendre qu'un seul ressort 5. Alternativement, l'utilisation de ressorts peut être évitée en ayant recours à l'utilisation d'un matériau compressible à mémoire de forme tel que, par exemple, un matériau polyuréthane, un matériau viscoélastique, etc.

La figure 3 montre une vue partielle de la chaussure 1 selon l'invention sans le contrefort 2.

Le dispositif de rappel 3 comprend en outre des moyens de guidage. Ces moyens de guidage consistent en deux rails de guidage 6 intégrés dans la chaussure de chaque côté du contrefort 2. Ces rails de guidage 6 soutiennent et guident avantageusement le contrefort 2 dans son déplacement entre sa position haute et sa position basse. Les rails 6 sont en un matériau relativement rigide de telle sorte qu'ils limitent le déplacement du contrefort 2 à la direction voulue.

Bien que le mode préféré de réalisation représenté à la figure 3 montre deux rails de guidage 6 disposés de chaque côté du contrefort 2, d'autres moyens de guidage peuvent alternativement utilisés. En effet, au lieu de deux, un seul rail de guidage 6 peut être utilisé. Alternativement, une ou plusieurs tringles ou une ou plusieurs glissières peuvent se substituer aux rails.

La figure 3 représente un élément de soutien 8 d'une chaussure 1 selon l'invention. Selon le mode de réalisation préféré de l'invention, l'élément de soutien 8 est avantageusement intégré au sein du contrefort 2 de la chaussure 1. Alternativement, l'élément de soutien peut-être agencés à l'extérieur du contrefort 2.

L'élément de soutien 8 comprend un premier élément rigide 9 et un deuxième élément rigide 10 qui, selon le mode de réalisation préféré de l'invention, sont liés l'un à l'autre par une charnière 11. Alternativement, les premier et deuxième éléments rigides sont liés l'un à l'autre par tout moyen de liaison permettant d'établir entre eux une liaison ergonomique, c'est-à-dire une liaison qui ne gêne pas le pied du porteur de la chaussure. Alternativement, le premier élément rigide est collé au deuxième élément rigide.

Selon le mode de réalisation préféré de l'invention, chaque élément rigide 9, 10 comprend en outre des moyens d'interaction conformés et agencés pour interagir avec les rails de guidage 6. Alternativement, seul l'un des éléments rigides 9,10 peut être muni de moyens d'interaction 12, dans le cas par exemple d'un mode de réalisation dans lequel un seul rail de guidage 6 est utilisé.

Selon le mode de réalisation préféré de l'invention représenté à la figure 4, les moyens d'interaction consistent en des tiges 12 et des éléments coulissants 14 agencés sur les éléments rigides 9 et 10. Les tiges 12 servent à guider les ressorts 5 dans leur entre leur position compressée (représentée figure 2) et leur position de détente (représenté figure 3). Les éléments coulissants 14 ont un profil complémentaire à celui des rails de guidage 6 pour coulisser à l'intérieur de ceux-ci.

Chacune des tiges 12 est en outre munie d'un arrêtoir 13 à son extrémité inférieure. L'arrêtoir 13 est destiné à buter contre l'extrémité inférieure des rails 6 afin de limiter la course du contrefort 2 lorsque celui-ci regagne sa position haute.

Alternativement les moyens d'interactions consistent en des crochets lorsque les moyens de guidage sont des tringles ou des glissières.

Le premier élément rigide 9 et le deuxième élément rigide 10 sont courbés d'une manière ergonomique de telle sorte, qu'une fois liés, l'élément de soutien 8 prend une forme complémentaire à celle d'un talon humain. L'élément de soutien 8 permet un maintien efficace du pied lorsque le contrefort 2 est en positon haute.

## Revendications

1. Chaussure 1 **caractérisée en ce qu'**elle comprend un dispositif de rappel (3, 5, 6) conformé et agencé de sorte que, sous l'effet d'une force (F) appliquée sur la partie supérieure du contrefort de ladite chaussure, au moins une partie dudit contrefort se déplace vers une position basse et, en l'absence d'une force appliquée sur la partie supérieure du contrefort de ladite chaussure, ladite au moins une partie dudit contrefort se déplace automatiquement dans une position haute.

2. Chaussure selon la revendication 1, **caractérisée en ce qu'**elle comprend un élément de soutien (8) et **en ce que** ledit dispositif de rappel comprend des moyens de guidage (6).

3. Chaussure selon la revendication 2, **caractérisée en ce que** lesdits moyens de guidage comprennent un premier rail de guidage (6).

4. Chaussure selon la revendication 2, **caractérisé en ce que** lesdits moyens de guidage comprennent un deuxième rail de guidage (6).

5. Chaussure selon l'une des revendications précédentes, **caractérisée en ce que** ledit dispositif de rappel comprend des moyens de rappel (5).

6. Chaussure selon la revendication 5, **caractérisée en ce que** lesdits moyens de rappel comprennent au moins un ressort (5).

7. Chaussure selon la revendication 5, **caractérisée en ce que** lesdits moyens de rappel comprennent un élément de rappel en un matériau compressible à mémoire de forme.

8. Chaussure selon la revendication 5, **caractérisée en ce que** lesdits moyens de rappel comprennent un élément de rappel en un matériau élastique.

9. Chaussure selon lune des revendications 2-8, **caractérisée en ce que** ledit élément de soutien (8) comprend au moins un premier (9) et un deuxième (10) élément rigide, ledit premier élément rigide (9) étant lié audit deuxième élément rigide (10) par un moyen de liaison (11).

10. Chaussure selon la revendication 9, **caractérisé en ce qu'**au moins un desdits premier et deuxième éléments rigides comprend des moyens d'interaction (12, 13) conformés et agencés pour interagir avec lesdits moyens de guidage.

11. Chaussure selon l'une des revendications 2-10, **caractérisée en ce que** ledit élément de soutien (8) est intégré au sein du contrefort de ladite chaussure.

12. Chaussure selon l'une des revendications précédentes, **caractérisée en ce que** ledit dispositif de rappel est intégré au sein de la chaussure.

13. Chaussure selon l'une des revendications précédentes, **caractérisée en ce que** ledit dispositif de rappel est intégré au sein du contrefort de ladite chaussure.

14. Chaussure selon l'une des revendications précédentes, **caractérisée en ce que** ladite position basse est telle que l'enfilage de la chaussure est facilité.

15. Chaussure selon l'une des revendications précédentes, **caractérisée en ce que** la position haute est telle qu'elle permet un maintien efficace du pied.
